# EUROPÄISCHE PATENTSCHRIFT

(11) **EP 3 365 116 B1**
(45) Veröffentlichungstag und Bekanntmachung des Hinweises auf die Patenterteilung: **15.09.2021**
(21) Anmeldenummer: 16805271.0
(22) Anmeldetag: 24.10.2016
(51) Int. Cl.: B07B 4/02

(54) **VORRICHTUNG ZUM TRENNEN EINER MATERIALMISCHUNG UND VERFAHREN ZUM TRENNEN EINER MATERIALMISCHUNG**
DEVICE FOR SEPARATING A MATERIAL MIXTURE, AND METHOD FOR SEPARATING A MATERIAL MIXTURE
DISPOSITIF DE SÉPARATION D'UN MÉLANGE DE MATÉRIAUX ET PROCÉDÉ DE SÉPARATION D'UN MÉLANGE DE MATÉRIAUX

(30) Priorität: 24.10.2015 DE 102015013720
(43) Veröffentlichungstag der Anmeldung: 29.08.2018
(73) Patentinhaber: Envital GmbH, 63743 Aschaffenburg (DE)
(72) Erfinder: VON DER SAAL, Thomas, 63473 Aschaffenburg (DE)
(74) Vertreter: Nitz, Astrid
(86) Internationale Anmeldenummer: PCT/DE2016/000378
(87) Internationale Veröffentlichungsnummer: WO 2017/067533

(56) Entgegenhaltungen:
- EP-A2- 1 987 894
- CH-A5- 656 328
- DE-B- 1 178 022
- US-A1- 2011 024 334

## Beschreibung

Die Erfindung betrifft eine Vorrichtung zum Trennen einer Materialmischung nach dem Oberbegriff von Anspruch 1 und ein Verfahren zum Trennen einer Materialmischung nach Anspruch 10.

Bekannt ist, zum Beispiel aus DE 1178022 B, eine Vorrichtung zum Trennen einer Materialmischung, wobei eine Materialtrennung durch einen Fallbereich auf einem Laufbandmittel zum Transport zumindest eines Teils der Materialmischung in einer Transportrichtung vorzunehmen ist. Nachteilig ist es, dass die Trennung der Materialmischung nicht vollständig erfolgt. mehrere Materialmischungsteile überlagern sich auf dem Laufbandmittel. Insbesondere die Abtrennung von Kunststoff kann nicht in notwendiger reiner Form erfolgen. Aufgabe der vorliegenden Erfindung ist es, eine Vorrichtung zum Trennen einer Materialmischung bereitzustellen, die eine einfache und sichere Materialtrennung ermöglicht, insbesondere bei einem verschmutzten Kompostmaterial.

Die Aufgabe wird gelöst durch eine Vorrichtung nach Anspruch 1.

Die Erfindung ermöglicht durch die der Transportrichtung des Materials eines Transportbandes zur Beschleunigung des Materials entgegen strömenden Luft eine verstärkte Selektion von unterschiedlichen Materialien im fallenden Materialstrom durch ein Auseinandertreiben in Luftstromrichtung. Durch die entgegengesetzte Strömungsrichtung wird die Weite der Verteilung der unterschiedlichen Materialstromteile vergrößert, so dass im Bereich des Auftreffens am Boden bzw. auf einem Laufband zum Abtransport der abgetrennten Materialien eine saubere Trennung möglich wird. Wenn das Laufbandmittel eine angepasste, ausreichend hohe Transportgeschwindigkeit aufweist, fällt die Materialmischung im Unterbrechungsbereich im Wesentlichen in einer vorgegebenen Parabelkurve ab, wobei dies in Kombination mit der entgegenströmenden Luft eine stärkere, unterstützende Trennung der Materialien ermöglicht unter gleichzeitiger Einsparung von Energie zur Erzeugung des Luftstromes. Beispielsweise wird bei einem mit Kunststoff verschmutzten Kompost eine Trennung in den entgegen der Transportrichtung abgetrennten Kunststoff und den weiter fliegenden schwereren Materialstrom möglich. Dadurch,. dass die Laufgeschwindigkeit einstellbar ist, können unterschiedlich schwere Partikel gezielt auf unterschiedliche Parabelbahnen geschickt werden. Leichtes Material, beispielsweise Folienkunststoffe, verzögert zuerst, unterstützt durch das Gebläse, schweres Material, beispielsweise Steine, Glas, Metalle, fliegen am weitesten. In einem Zwischenbereich liegt das mittelschwere Material, beispielsweise Holz, Organik. Diese Trennung durch die Wurfparabel ist vorteilhaft auch für andere Stoffströme, beispielsweise zerkleinerter, mit Kunststoff verschmutzter Schrott, als Bioabfall geeignet.

Durch eine Anordnung mehrerer Luftdüsen und/oder einem Luftkanal mit laminarer, im Volumen regelbarer Ausströmung, beispielsweise eines Luftgitter, die auf den Freifall-Materialstrom gerichtet sind, wird die Trennung noch weiter verbessert. Eine Regelung kann beispielsweise über Frequenzumformer für den Ventilator oder durch Stellklappen, bzw. -schieber in der Leitung erfolgen und mit Hilfe eines einstellbaren Anstellwinkels der laminaren Strömung zum abfallenden Materialstrom, beispielsweise durch mechanische Einstellung der Luftdüsen bzw. des Luftgitters kann eine weitere sensible Einstellung und Trennung auch nach kleinsten Materialunterschieden erfolgen, was insbesondere auch bei Materialien mit ähnlichem Luftwiderstand möglich ist, zwei oder mehrere Soft-Air-Sichter hintereinander und/oder nebeneinander zu schalten, um je nach Verschmutzungsgrad die Abscheideleistung zu erhöhen. Vorteilhaft ist die Materialzuführung und -verteilung im Sinne einer gleichmäßigen Verteilung auf gesamter Breite des Transportbandes eingerichtet, da dies den Abscheidegrad der Materialien erhöht.

Der Raumbereich zur Luftberuhigung bietet insbesondere eine Kapselung die neben der Luftberuhigung auch eine Erfassung der herausgeblasenen Leichtstoffe bieten kann, die dann beispielsweise mit einem Abtransportband abgefördert werden können. Der Raumbereich bietet auch Schutz vor Fremdwindeinflüssen und einen Staubfang. Die Ausführung kann beispielsweise teilweise als Lochblech mit kleinen Öffnungen vorgesehen sein, damit die überschüssige Luft entweichen kann. Die Zuluft für den Ventilator/en des Luftströmungsmittels kann aus dem gekapselten Raum entnommen werden, so dass ein Umluftbetrieb weitestgehend möglich ist. Dies ist ein großer Vorteil, da so keine weitere Abluftbehandlung hinsichtlich beispielsweise Staub und/oder Geruch nötig wird.

Vorteilhaft ist es, wenn das Luftströmungsmittel ein oder mehrere Luftdüsenmittel umfasst, die insbesondere nebeneinander und/oder hintereinander und/oder übereinander angeordnet sind.

Vorteilhaft ist es, wenn das Luftströmungsmittel ein Luftkanalmittel mit laminarer, insbesondere im Volumen regelbarer Anströmung umfasst.

Vorteilhaft ist es, wenn ein oder mehrere Ergänzungslaufbandmittel hinter dem Fallbereich angeordnet sind, zum Weitertransport eines darauf gefallenen Teils des Materialstromes, wobei das Ergänzungslaufbandmittel einen Ergänzungsfallbereich aufweist, dem wiederum Ergänzungsluftströmungsmittel zugeordnet sind, durch die ein Luftstrom entgegen der Transportrichtung erzeugbar ist.

Vorteilhaft ist es, wenn das Luftströmungsmittel ein Luftgittermittel zum Durchströmen des Luftstromes aus dem Luftdüsenmittel umfasst.

Vorteilhaft ist es, wenn ein Regelungsmittel für das Luftströmungsmittel vorgesehen ist, insbesondere umfassend einen Frequenzumformer, wobei insbesondere ein regelbarer Luftstromerzeuger, insbesondere ein Ventilator zur Erzeugung einer Luftbewegung hinter einem oder mehreren Luftdüsenmitteln und/oder Luftgittermitteln vorgesehen ist.

Vorteilhaft ist es, wenn ein Regelungsmittel für das Luftströmungsmittel Stellklappen und/oder Stellschieber umfasst.

Vorteilhaft ist es, wenn das Laufbandmittel und/oder der Fallbereich zumindest teilweise durch ein Kammermittel in einem Raumbereich zur Luftberuhigung und/oder Schwebstofffang eingefasst ist, insbesondere umfassend eine Gitterkammer und/oder eine Lochblechkammer.

Vorteilhaft ist es, wenn Luft aus dem Raumbereich zur Luftberuhigung mittels eines Rückführungsmittels rückführbar zum Luftströmungsmittel ist.

Vorteilhaft ist es, wenn ein Trennmittel zur Separierung von unterschiedlich weit getragenen Materialen aus der Materialmischung nach dem Fall vom Laufbandmittel vorgesehen ist, insbesondere eine Materialtrennwand und/oder dass getrennte Materialien durch ein oder mehrere Abtransportbänder ableitbar sind.

Die Aufgabe wird gelöst durch ein Verfahren nach Anspruch 10.

Weitere Merkmale und Vorteile der Erfindung ergeben sich aus den Ansprüchen und der nachstehenden Beschreibung, in der Ausführungsbeispiele des Gegenstands der Erfindung in Verbindung mit den Zeichnungen näher erläutert sind.

Es zeigen:
- Fig. 1: eine erfindungsgemäße Vorrichtung in Seitenansicht,
- Fig. 2: eine erfindungsgemäße Vorrichtung in Aufsicht und
- Fig. 3: eine erfindungsgemäße Vorrichtung in Seitenansicht.

Fig. 1 zeigt eine erfindungsgemäße Vorrichtung 1 zum Trennen einer Materialmischung 2, insbesondere Abfallmaterial, insbesondere Kunststoff und/oder Bioabfall, Kompost, umfassend ein insbesondere neigungseinstellbares Laufbandmittel 3, das im Sinne eines Beschleunigungsbandes, auch als Hartstoffabscheider, insbesondere von Steinen, einsetzbar ist, zum Transport zumindest eines Teils der Materialmischung 2 in einer Transportrichtung 4, wobei die Materiamischung 2 insbesondere in einer Transportbreite 5 im Wesentlichen gleichmäßig verteilt, wie beispielhaft in Fig. 2 gezeigt, auf dem Laufbandmittel 3 aufgebracht ist, ein Fallbereich 6 zur Erzeugung eines zumindest teilweise frei fallenden Materialstromes 7 der Materialmischung 2 für auf dem Laufbandmittel 3 transportierte Materialmischung 2 in Transportrichtung 4 an einem Unterbrechungsbereich 8 des Laufbandmittels 3, ein Luftströmungsmittel 9 zur Erzeugung eines insbesondere gerichteten Luftstromes 10, insbesondere mit einem einstellbaren Strömungswinkel 11, wobei das Luftströmungsmittel 9 im Wesentlichen entgegen der Transportrichtung 4 der Materialmischung 2 auf den zumindest fallenden Materialstrom 7 gerichtet ist, wobei das Laufbandmittel 3 eine angepasste Transportgeschwindigkeit aufweist, so dass die Materialmischung im Unterbrechungsbereich 8 im Wesentlichen in einer vorgegebenen Parabelkurve abfällt, das Laufbandmittel und/oder der Fallbereich zumindest teilweise durch ein Kammermittel 24 in einem Raumbereich 17 zur Luftberuhigung und/oder Schwebstofffang eingefasst ist, insbesondere umfassend eine Gitterkammer und/oder eine Lochblechkammer.

Fig. 2 zeigt eine erfindungsgemäße Vorrichtung 1 mit einem Laufbandmittel 3 mit einem Materialstrom 2 in Transportrichtung 4 in Aufsicht. Ein Fallbereich 6 zur Erzeugung eines zumindest teilweise frei fallenden Materialstromes 7 der Materialmischung 2 für auf dem Laufbandmittel 3 transportierte Materialmischung 2 in Transportrichtung 4 ist an einem Unterbrechungsbereich 8 des Laufbandmittels 3 vorgesehen. Ein Trennmittel 19 zur Separierung von unterschiedlich weit durch einen Luftstrom 10 getragenen Materialen aus der Materialmischung 2 nach dem Fall vom Laufbandmittel 3 ist beispielhaft vorgesehen, insbesondere eine Materialtrennwand 20 und/oder dass getrennte Materialien durch ein oder mehrere Abtransportbänder 21, insbesondere auch als Leichtstoff-Austragsband, ableitbar sind.

Fig. 3 zeigt eine erfindungsgemäße Vorrichtung in Seitenansicht. Vorteilhaft ist es, wenn ein oder mehrere Ergänzungslaufbandmittel, insbesondere auch als Schwerstoff- Austragsband hinter dem Fallbereich 6 angeordnet sind, zum Weitertransport eines darauf gefallenen Teils des Materialstromes, wobei das Ergänzungslaufbandmittel 22 einen Ergänzungsfallbereich 23 aufweist, dem wiederum Ergänzungsluftströmungsmittel 9 zugeordnet sind, durch die ein Luftstrom 10 entgegen der Transportrichtung 4 erzeugbar ist.

### BEZUGSZEICHENLISTE

- 1: Vorrichtung zum Trennen
- 2: Materialmischung
- 3: Laufbandmittel
- 4: Transportrichtung
- 5: Transportbreite
- 6: Fallbereich
- 7: Materialstrom
- 8: Unterbrechungsbereich
- 9: Luftströmungsmittel
- 10: Luftstrom
- 11: Strömungswinkel
- 12: Luftdüsenmittel
- 16: Luftstromerzeuger
- 17: Raumbereich
- 19: Trennmittel
- 20: Materialtrennwand
- 21: Abtransportband
- 22: Ergänzungslaufbandmittel
- 23: Ergänzungsfallbereich
- 24: Kammermittel

## Patentansprüche

1. Vorrichtung (1) zum Trennen einer Materialmischung (2), insbesondere Abfallmaterial, insbesondere Kunststoff und/oder Bioabfall, umfassend ein Laufband-mittel (3) zum Transport zumindest eines Teils der Materialmischung (2) in einer Transportrichtung (4), wobei die Materiamischung (2) in einer Transportbreite (5) im Wesentlichen gleichmäßig verteilt auf dem Laufbandmittel (3) aufbringbar ist, ein Fallbereich (6) zur Erzeugung eines zumindest teilweise frei fallenden Material-stromes (7) der Materialmischung (2) für auf dem Laufbandmittel (3) transportierte Materialmischung (2) in Transportrichtung (4) an einem Unterbrechungsbereich (8) des Laufbandmittels (3), wobei das Laufbandmittel (3) eine angepasste Transportgeschwindigkeit aufweist, ein Luftströmungsmittel (9) zur Erzeugung eines gerichteten Luftstromes (10), insbesondere mit einem einstellbaren Strömungswinkel (11), **dadurch gekennzeichnet, dass** das Laufbandmittel neigungseinstellbar ist, dass die Materialmischung im Unterbrechungsbereich (8) im Wesentlichen in einer vorgegebenen Parabelkurve abfällt, und dass das Luftströmungsmittel (9) im Wesentlichen **entgegen** der Transportrichtung (4) der Materialmischung (2) auf den zumindest teilweise frei fallenden Materialstrom (7) gerichtet ist.

2. Vorrichtung nach Anspruch 1, **dadurch gekennzeichnet, dass** das Luftströmungsmittel (9) ein oder mehrere Luftdüsenmittel (12) umfasst, die insbesondere nebeneinander und/oder hintereinander und/oder übereinander angeordnet sind und/oder das Luftströmungsmittel (9) ein Luftkanalmittel mit laminarer, insbesondere im Volumen regelbarer Anströmung umfasst.

3. Vorrichtung nach einem der Ansprüche 1 bis 2, **dadurch gekennzeichnet, dass** ein oder mehrere Ergänzungslaufbandmittel (22) hinter dem Fallbereich (6) angeordnet sind, zum Weitertransport eines darauf gefallenen Teils des Materialstromes (2), wobei das Ergänzungslaufbandmittel einen Ergänzungsfallbereich (23) aufweist, dem wiederum Ergänzungsluftströmungsmittel (9) zugeordnet sind, durch die ein Luftstrom (10) entgegen der Transportrichtung (4) erzeugbar ist.

4. Vorrichtung nach einem der Ansprüche 1 bis 3, **dadurch gekennzeichnet, dass** das Luftströmungsmittel (9) ein Luftgittermittel zum Durchströmen des Luftstromes aus dem Luftdüsenmittel (12) umfasst.

5. Vorrichtung nach einem der Ansprüche 1 bis 4, **dadurch gekennzeichnet, dass** ein Regelungsmittel für das Luftströmungsmittel (9) vorgesehen ist, insbesondere umfassend einen Frequenzumformer, wobei insbesondere ein regelbarer Luftstromerzeuger (16), insbesondere ein Ventilator zur Erzeugung einer Luftbewegung hinter einem oder mehreren Luftdüsenmitteln (12) und/oder Luftgittermitteln vorgesehen ist.

6. Vorrichtung nach einem der Ansprüche 1 bis 5, **dadurch gekennzeichnet, dass** ein Regelungsmittel für das Luftströmungsmittel (9) Stellklappen und/oder Stellschieber umfasst.

7. Vorrichtung nach einem der Ansprüche 1 bis 6, **dadurch gekennzeichnet, dass** das Laufbandmittel (3) und/oder der Fallbereich (6) zumindest teilweise durch ein Kammermittel (24) in einem Raumbereich (17) zur Luftberuhigung und/oder Schwebstofffang eingefasst ist, insbesondere umfassend eine Gitterkammer und/oder eine Lochblechkammer.

8. Vorrichtung nach einem der Ansprüche 1 bis 7, **dadurch gekennzeichnet, dass** Luft aus dem Raumbereich (17) zur Luftberuhigung mittels eines Rückführungsmittels rückführbar zum Luftströmungsmittel (9) ist.

9. Vorrichtung nach einem der Ansprüche 1 bis 8, **dadurch gekennzeichnet, dass** ein Trennmittel (19) zur Separierung von unterschiedlich weit getragenen Materialen aus der Materialmischung (2) nach dem Fall vom Laufbandmittel (3) vorgesehen ist, insbesondere eine Materialtrennwand (20) und/oder dass getrennte Materialien durch ein oder mehrere Abtransportbänder (21) ableitbar sind.

10. Verfahren zum Trennen einer Materialmischung (2), insbesondere Abfallmaterial, insbesondere Kunststoff und/oder Bioabfall, unter Verwendung einer Vorrichtung (1) nach einem der Ansprüche 1 bis 9, wobei das neigungseinstellbare Laufbandmittel (3) zum Transport der Materialmischung (2) in einer Transportrichtung (4) eingerichtet wird, wobei die Materialmischung (2) in einer Transportbreite im Wesentlichen gleichmäßig verteilt auf dem Laufbandmittel (3) aufgebracht wird, der Fallbereich (6) zur Erzeugung eines zumindest teilweise frei fallenden Materialstromes (7) für auf dem Laufbandmittel (3) transportierte Materialmischung (2) in Transportrichtung (4) am Unterbrechungsbereich des Laufbandmittels (3) eingerichtet wird, wobei das Laufbandmittel (3) mit einer angepassten Transportgeschwindigkeit läuft, so dass die Materialmischung im Unterbrechungsbereich (8) im Wesentlichen in einer vorgegebenen Parabelkurve abfällt, wobei das Luftströmungsmittel (9) zur Erzeugung eines gerichteten Luftstromes (10) eingerichtet wird, insbesondere mit einem einstellbaren Strömungswinkel (11), wobei das Luftströmungsmittel (9) im Wesentlichen entgegen der Transportrichtung (4) der Materialmischung (2) auf den zumindest teilweise frei fallenden Materialstrom (2) gerichtet ist.

## Claims

1. Device (1) for separating a material mixture (2), in particular waste material, in particular plastics and/or bio-waste, comprising a conveyor belt (3) for transporting at least part of the material mixture (2) in one direction of transport (4), where the material mixture (2) can be applied to the conveyor in a substantially even distribution width (5) on the conveyor belt (3), a fall area (6) for producing at least partly free-falling material flow (7) of the material mixture (2) for the material mixture (2) transported on the conveyor belt (3) in the direction of transport (4) at an interruption area (8) of the conveyor belt (3), where the conveyor belt (3) has an adapted transport speed, an airflow (9) to produce a directed airflow (10), in particular with an adjustable flow angle (11),
**characterised by** the fact that the conveyor belt is inclined adjustable, that the material mixture in the interruption zone (8) essentially falls in a predefined parabolic curve, and that the airflow (9) is directed substantially opposite to the direction of transport (4) of the material mixture (2) towards the material flow which is at least partly free falling (7).

2. Device according to claim 1, **characterised by** the fact that the airflow (9) comprises one or more air nozzles (12) arranged in particular side by side and/or sequentially and/or on top of each other, and/or the airflow (9) comprises an air duct with laminar flow, in particular adjustable in volume.

3. Device according to one of claims 1 to 2, **characterised by** the fact that one or more supplementary conveyor belts (22) are positioned behind the drop area (6) for the onward transport of a portion of the material flow (2) falling on it, where the supplementary conveyor belts have a supplementary drop area (23) to which supplementary airflows (9) are assigned, by which an airflow (10) can be generated in the opposite direction of transport (4).

4. Device according to one of claims 1 to 3, **characterised by** the airflow (9) comprising an air lattice for the flow of air from the air nozzle (12).

5. Device according to one of claims 1 to 4, **characterised by** the provision of a means of regulating the airflow (9), including in particular a frequency converter, including in particular an adjustable air flow generator (16), in particular a fan for generating air movement behind one or more air nozzles (12) and/or air grids.

6. Device according to one of claims 1 to 5, **characterised by** a means of regulating the airflow (9) comprising adjusting valves and/or adjusting valves.

7. Device according to one of claims 1 to 6, **characterised by** the treadmill (3) and/or fall area (6) being at least partly enclosed by a chamber medium (24) in a room area (17) for air soothing and/or suspended matter trapping, in particular comprising a lattice chamber and/or a perforated sheet metal chamber.

8. Device according to one of claims 1 to 7, **characterised in that** air from the room area (17) is traceable to the airflow (9) by means of a return agent for air-calming purposes.

9. Device according to one of claims 1 to 8, **characterised by** the provision of a separating agent (19) for separating materials of different sizes from the material mixture (2) after falling from the conveyor belt (3), in particular a material partition (20) and/or the dissipation of separated materials by one or more conveyor belts (21).

10. Method for separating a material mixture (2), in particular waste material, in particular plastics and/or bio-waste, using a device (1) according to one of claims 1 to 9, whereby the inclination-adjustable treadmill (3) is set up for transporting the material mixture (2) in one direction of transport (4), whereby the material mixture (2) is applied in a substantially evenly distributed distribution across a transport width on the conveyor belt (3) which Falling range (6) to generate a material flow (7) at least partially free-falling for the material mixture (2) transported on the conveyor belt (3) is set up in the direction of transport (4) at the interruption area of the conveyor belt (3) with the conveyor belt (3) running at an adapted transport speed so that the material mixture in the interruption area (8) essentially descends in a predefined parabolic curve falls, where the airflow (9) is set up to produce a directed airflow (10), in particular with an adjustable airflow angle (11), where the airflow (9) is directed substantially against the direction of transport (4) of the material mixture (2) towards the material flow which is at least partly free falling (2).

## Revendications

1. Dispositif (1) de séparation d'un mélange de matériaux (2), en particulier de déchets, en particulier de matières plastiques et/ou de biodéchets, comprenant un tapis de transport (3) pour transporter au moins une partie du mélange (2) dans un sens de transport (4), le mélange (2) pouvant être réparti de manière sensiblement égale sur le tapis de transport (3) sur une largeur de transport (5), plage de chute (6) pour la production d'un flux de matières au moins partiellement libre (7) du mélange de matières (2) pour le mélange de matières transporté sur le tapis de transport (3) dans le sens du transport (4) à une zone d'interruption (8) du tapis de transport (3) lorsque le tapis de course (3) a une vitesse de transport adaptée, un flux d'air (9) pour la production d'un flux d'air orienté (10), notamment avec un angle d'écoulement réglable (11), **caractérisée par le fait que** la courroie transporteuse est réglable en inclinaison, que le mélange de matériaux dans la zone d'interruption (8) se trouve essentiellement dans une courbe parabolique prédéfinie et que le flux d'air (9) est orienté sensiblement en sens inverse du sens de transport (4) du mélange de matières (2) vers le flux de matériaux qui est au moins partiellement libre (7).

2. Dispositif selon la revendication 1, **caractérisé par le fait que** le fluide d'air (9) comprend un ou plusieurs fluides d'air (12) disposés en particulier côte à côte et/ou consécutifs et/ou superposés et/ou le fluide d'air (9) comprend un fluide d'air à écoulement laminaire, notamment réglable en volume.

3. Dispositif selon l'une des revendications 1 à 2, **caractérisé par le fait qu'**un ou plusieurs tapis de roulement (22) sont disposés en arrière de la plage de chute (6) pour le transport ultérieur d'une partie du flux de matière (2) qui y est tombée, le tapis de roulement supplémentaire ayant une plage de chute (23) qui est à son tour un fluide de roulement d'air supplémentaire (9) qui permettent de produire un flux d'air (10) en sens inverse du sens du transport (4).

4. Dispositif selon l'une des revendications 1 à 3, **caractérisé par le fait que** le fluide de circulation d'air (9) comprend un dispositif de grille d'air permettant de faire passer le flux d'air du fluide de la buse d'air (12).

5. Dispositif selon l'une des revendications 1 à 4, **caractérisé par le fait qu'**il est prévu un dispositif de régulation du fluide d'air (9), comprenant notamment un convertisseur de fréquence, comportant notamment un générateur de courant d'air réglable (16), notamment un ventilateur pour produire un mouvement d'air derrière un ou plusieurs agents de buses d'air (12) et/ou des dispositifs de grille d'air est.

6. Dispositif selon l'une des revendications 1 à 5, **caractérisé par le fait qu'**un dispositif de réglage du fluide de circulation d'air (9) comprend des volets et/ou des coulisses de réglage.

7. Dispositif selon l'une des revendications 1 à 6, **caractérisé par le fait que** le tapis de course (3) et/ou la zone de chute (6) sont encastrés, au moins en partie, par un dispositif de chambre (24) dans un espace (17) destiné à calmer l'air et/ou à capturer les particules en suspension, comprenant notamment une chambre à grille et/ou une chambre à tôles percées.

8. Dispositif selon l'une des revendications 1 à 7, **caractérisé par le fait que** l'air provenant de l'espace (17) peut être ramené au fluide d'air (9) pour calmer l'air à l'aide d'un agent de récupération.

9. Dispositif selon l'une des revendications 1 à 8, **caractérisé par le fait qu'**un agent séparateur (19) est prévu pour séparer des matériaux de différentes portées du mélange de matériaux (2) selon le cas du tapis de transport (3), en particulier une cloison de matériaux (20) et/ou que des matériaux séparés sont déductibles par une ou plusieurs bandes de transport (21).

10. Procédé de séparation d'un mélange de matériaux (2), en particulier de déchets, notamment de matières plastiques et/ou de biodéchets, à l'aide d'un dispositif (1) selon l'une des revendications 1 à 9, le tapis roulant réglable en inclinaison (3) étant placé dans un sens de transport (4) pour transporter le mélange de matériaux (2) et le mélange de matériaux (2) étant sensiblement uniforme sur une largeur de transport est appliqué de manière répartie sur le tapis de course (3), la plage de chute (6) pour produire un flux de matières tombant au moins partiellement librement (7) pour le mélange de matières (2) transporté sur le tapis de transport (3) est établie dans le sens du transport (4) à la zone d'interruption du tapis de transport (3), le tapis de transport (3) fonctionnant à une vitesse de transport adaptée de manière à: le mélange de matériaux dans la zone d'interruption (8) se situe essentiellement dans une courbe parabole prédéterminédans lequel le flux d'air (9) est conçu pour produire un flux d'air orienté (10), notamment avec un angle d'écoulement réglable (11), le flux d'air (9) étant essentiellement dirigé contre le sens de transport (4) du mélange (2) vers le flux de matières (2) qui tombe au moins partiellement.
